# FASCICULE DE BREVET EUROPEEN

(11) **EP 2 710 298 B1**
(45) Date de publication et mention de la délivrance du brevet: **23.09.2020**
(21) Numéro de dépôt: 12728666.4
(22) Date de dépôt: 11.05.2012
(51) Int. Cl.: F23R 3/14, F23R 3/28

(54) **CHAMBRE ANNULAIRE DE COMBUSTION POUR UNE TURBOMACHINE**
RINGBRENNKAMMER FÜR EIN TURBINENTRIEBWERK
ANNULAR COMBUSTION CHAMBER FOR A TURBINE ENGINE

(30) Priorité: 17.05.2011 FR 1154302; 17.05.2011 FR 1154303
(43) Date de publication de la demande: 26.03.2014
(73) Titulaire: Safran Aircraft Engines, 75015 Paris (FR)
(72) Inventeur: SANDELIS, Denis, Jean, Maurice, F-77550 Moissy Cramayel Cedex (FR); HERNANDEZ, Didier, Hippolyte, F-77550 Moissy Cramayel Cedex (FR)
(74) Mandataire: Ernest Gutmann - Yves Plasseraud S.A.S.
(86) Numéro de dépôt international: PCT/FR2012/051056
(87) Numéro de publication internationale: WO 2012/156631

(56) Documents cités:
- EP-A1- 1 873 455
- EP-A1- 1 985 924
- EP-A2- 2 072 780
- FR-A1- 2 925 146
- FR-A1- 2 952 166
- FR-A1- 2 952 166
- US-A- 3 811 278
- US-A- 5 488 829
- US-A- 6 141 967
- US-A1- 2007 068 164
- US-B1- 6 247 317
- US-B2- 7 334 410

## Description

La présente invention concerne une chambre annulaire de combustion d'une turbomachine telle qu'un turboréacteur ou un turbopropulseur d'avion.

Une chambre annulaire de combustion comprend deux parois annulaires coaxiales, respectivement interne et externe, reliées entre elles à leurs extrémités amont par une paroi annulaire de fond de chambre comportant des ouvertures dans chacune desquelles est monté un système d'injection de carburant.

Les demandes FR-A1-2 918 716, FR-A1-2 925 146 et FR-A1-2 941 288 décrivent des systèmes d'injection de carburant pour de telles chambres annulaires.

Un système d'injection classique comprend des moyens de support et de centrage d'une tête d'injecteur, et des vrilles primaire et secondaire qui sont montées en aval des moyens de support, coaxialement à ces moyens, et qui délivrent chacune des flux d'air radiaux en aval de l'injecteur afin de réaliser un mélange d'air et de carburant destiné à être injecté puis brûlé dans la chambre de combustion. L'air sortant de la vrille primaire est accéléré dans un venturi intercalé entre les deux vrilles. Un bol mélangeur de forme tronconique est monté en aval des vrilles pour la pulvérisation du mélange air/carburant qui entre dans la chambre de combustion.

Les vrilles du système d'injection comportent chacune des canaux sensiblement radiaux qui délivrent un flux d'air tourbillonnaire ou « swirl » en terminologie anglo-saxonne. Dans la technique actuelle, ces canaux ont une section en forme de carré ou de rectangle présentant un axe longitudinal, leurs faces amont et aval étant perpendiculaires à cet axe longitudinal et reliées entre elles par des faces latérales parallèles à cet axe.

La chambre de combustion est équipée d'une rangée annulaire d'injecteurs de carburant qui s'étend autour de l'axe longitudinal de la chambre. Chaque injecteur comprend un ou deux circuits de carburant qui alimentent chacun un canal hélicoïdal situé dans la tête de l'injecteur, ce canal hélicoïdal permettant de mettre en rotation le carburant autour de l'axe longitudinal de la tête et de produire une nappe de carburant dans laquelle les vecteurs vitesses des gouttes pulvérisées de carburant sont tous orientés dans le même sens (horaire ou anti-horaire) par rapport à l'axe longitudinal de la tête d'injecteur et forment tous un même angle par rapport à cet axe longitudinal. Cet angle est sensiblement égal à l'angle d'hélice du canal hélicoïdal précité, c'est à dire à l'angle formé entre une droite tangente en un point du canal hélicoïdal et l'angle longitudinal de la tête d'injecteur.

De FR2925146, est aussi connue une chambre annulaire de combustion pour une turbomachine, comportant deux parois annulaires coaxiales, respectivement interne et externe, reliées à leurs extrémités amont par une paroi annulaire formant un fond de la chambre, et une rangée annulaire d'injecteurs de carburant dont les têtes sont engagées dans des systèmes d'injection de carburant montés dans des ouvertures de la paroi de fond de chambre, chaque tête d'injecteur comportant au moins un canal hélicoïdal de passage de carburant pour la mise en rotation de ce carburant autour de l'axe longitudinal de la tête d'injecteur, et chaque système d'injection comportant au moins une vrille coaxiale à la tête d'injecteur et comportant des canaux sensiblement radiaux de passage d'air à section allongée présentant un axe longitudinal.

US 6247317 enseigne par ailleurs la possible présence de tourbillons ayant une composante axiale sur ledit axe longitudinal et à +/-10° près d'un angle d'hélice du canal hélicoïdal de la tête d'injection (figure 7) comme offrant des avantages. De plus, l'angle d'hélice est utilisé pour réduire l'angle divergent du cône et configurer en conséquence la chambre de combustion (voir page 7, lignes 23-36).

La tête de chaque injecteur dans l'art antérieur connu est engagée axialement dans les moyens de support précités d'un système d'injection, ces moyens de support comportant des orifices axiaux de purge d'air qui débouchent radialement à l'intérieur de la vrille primaire pour la ventilation du venturi.

Dans cette technique connue, le flux d'air sortant de ces orifices de purge perturbe le flux d'air tourbillonnaire délivré par la vrille primaire, ce qui entraîne des turbulences et des recirculations du mélange air-carburant dans le venturi et se traduit par le dépôt de suie et de coke sur la surface intérieure du venturi.

Ce dépôt peut gêner l'injection du mélange air/carburant dans la chambre et créer localement des points chauds à l'intérieur de la chambre, ce qui favorise notamment l'émission de gaz nocifs tels que des oxydes d'azote (NOx).

L'invention a notamment pour but d'apporter une solution simple, efficace et économique à ce problème.

Pour apporter une solution aux situations de l'art antérieur, elle propose, sur la base de la divulgation ci-avant de FR2925146, que les axes longitudinaux des sections desdits canaux :
- soient inclinés par rapport à l'axe longitudinal de la vrille, d'un angle qui est sensiblement égal à l'angle d'hélice du canal hélicoïdal précité de la tête d'injecteur, à +/- 10° près, et
- soient orientés dans le même sens que ce canal autour de l'axe longitudinal de la vrille, et
que les canaux de la vrille soient séparés les uns des autres par des aubages, chacun de ces aubages comprenant au moins un orifice traversant, de passage d'air, qui est incliné par rapport à l'axe longitudinal de la vrille d'un même angle (β') et dans le même sens que les axes des sections des canaux situés de part et d'autre de cet aubage.

Avec la solution précitée, les axes des sections des canaux de la vrille seront donc sensiblement parallèles, à +/- 10° près, aux vecteurs vitesses des gouttes de carburant pulvérisées dans le système d'injection, ce qui permet au flux d'air délivré par la vrille de cisailler la nappe de carburant en limitant les recirculations du mélange air-carburant en aval de la vrille et le risque de dépôt de coke sur la surface interne du venturi. Dans un cas particulier de réalisation de l'invention, les axes des sections des canaux de la vrille sont inclinés d'un angle qui est sensiblement égal à l'angle d'hélice du canal hélicoïdal de la tête d'injecteur.

Les axes des sections des canaux de la vrille sont par exemple inclinés d'un angle compris entre 20 et 40° environ par rapport à l'axe longitudinal de la vrille.

Chaque injecteur de carburant peut comprendre un circuit de carburant d'alimentation d'un premier canal hélicoïdal et un autre circuit indépendant de carburant d'alimentation d'un second canal hélicoïdal (externe) de diamètre supérieur au premier canal hélicoïdal (interne). Ces circuits de carburant fournissent deux nappes de carburant coaxiales en forme de cône et ayant des angles d'ouverture différents. La nappe de carburant de plus faible angle d'ouverture peut être optimisée au démarrage du moteur et pour le régime plein gaz et la seconde nappe de plus grand angle d'ouverture peut être optimisée pour la plage de régime allant du démarrage au plein gaz. Les axes des sections des canaux de la vrille sont de préférence inclinés d'un même angle et dans le même sens que le canal hélicoïdal externe de production de la nappe de carburant de plus grand angle d'ouverture.

Chaque canal de la vrille peut avoir une section en forme de carré, de rectangle ou de losange.

De préférence, la vrille est formée d'une seule pièce avec les moyens de support du système d'injection.

La vrille peut comprendre à son extrémité aval un rebord périphérique cylindrique d'accrochage sur un venturi situé en aval de la vrille.

Les orifices des aubages pourront utilement communiquer avec des orifices traversants formés dans le venturi pour le passage d'un flux d'air destiné à s'écouler le long de la surface externe du venturi et de la surface interne du bol.

Ces orifices permettront de créer un film d'air de purge du divergent du bol pour y empêcher le dépôt de coke et de suie. Les orifices axiaux de la vrille sont alimentés par de l'air provenant directement du diffuseur, ce qui est avantageux. En effet, dans la technique antérieure, le film d'air provient typiquement d'orifices radiaux formés dans une paroi cylindrique du venturi, cet air devant contourner la vrille amont et alimentant ces orifices en statique, ce qui réduit l'efficacité de la purge du bol et favorise les recirculations d'air.

Selon un mode de réalisation dans lequel chaque système d'injection comprend deux vrilles, respectivement amont et aval, et le bol mélangeur comporte au moins une rangée annulaire d'orifices de passage d'air destiné à se mélanger au carburant, les axes des sections des canaux de la vrille amont sont inclinés d'un même angle et dans le même sens que le canal hélicoïdal de la tête d'injecteur, et les axes des sections des canaux de la vrille aval sont orientés dans le même sens que le canal hélicoïdal de la tête d'injecteur.

Dans le cas où le bol mélangeur comporte des orifices du type précité, il est en effet avantageux que les flux d'air délivrés par les vrilles soient co-courants aux vecteurs vitesses des gouttes de la nappe de carburant. Par ailleurs, l'angle entre les axes des sections des canaux de la vrille aval et l'axe longitudinal de la vrille peut être identique à ou différent de celui entre les axes des sections des canaux de la vrille amont et l'axe longitudinal.

Dans une variante de l'invention dans laquelle chaque système d'injection comprend deux vrilles, respectivement amont et aval, et un bol mélangeur dépourvu d'orifices de passage d'air destiné à se mélanger au carburant, les axes des sections des canaux de la vrille amont sont inclinés d'un même angle et dans le même sens que le canal hélicoïdal de la tête d'injecteur, et axes des sections des canaux de la vrille aval sont orientés dans le sens contraire au canal hélicoïdal de la tête d'injecteur autour de l'axe longitudinal de la vrille.

Dans le cas où le bol mélangeur ne comporte pas d'orifices du type précité, il est en effet avantageux que le flux d'air délivré par la vrille amont soit co-courant aux vecteurs vitesses des gouttes de carburant et que le flux d'air délivré par la vrille aval soit à contre-courant de ces vecteurs vitesses, de façon à ce que le flux d'air délivré par la vrille aval stabilise la flamme dans le foyer de la chambre de combustion. Par ailleurs, l'angle entre les axes des sections des canaux de la vrille aval et l'axe longitudinal de la vrille peut être identique à celui entre les axes des sections des canaux de la vrille amont et cet axe.

Les bords de fuite ou extrémités radialement internes des aubages s'étendront avantageusement sur une surface tronconique évasée vers l'aval autour de l'axe longitudinal du système d'injection.

Le flux d'air tourbillonnant délivré par la vrille du système d'injection est destiné à balayer et ventiler la tête de l'injecteur et le venturi et à se mélanger au carburant injecté dans la chambre. La vrille assure donc en plus de sa fonction principale une fonction similaire à celle des orifices de purge de la technique antérieure et peut donc être considérée comme une vrille « purgeuse ». Le système d'injection est donc avantageusement exempt d'orifices de purge du type précité, ce qui permet de supprimer les turbulences liées à l'interaction des flux d'air sortant des orifices de purge et de la vrille de la technique antérieure, ainsi que les risques de dépôt de coke sur le venturi dus à ces turbulences.

Le bord de fuite de chaque aubage de la vrille peut comprendre une surface incurvée (concave vers l'intérieur) et inclinée d'amont en aval vers l'extérieur. La surface tronconique sur laquelle s'étendent les bords de fuite a un angle d'ouverture de l'ordre de 45 à 65° par exemple, qui correspond sensiblement à celui de la nappe de carburant pulvérisé par l'injecteur dans le système. Les bords de fuite des aubages s'étendent donc parallèlement à la surface périphérique externe de la nappe de carburant, ce qui facilite le mélange de l'air et du carburant dans le venturi.

Par ailleurs, la suppression des orifices de purge permet de réduire le nombre d'orifices du système d'injection par rapport à ceux de la technique antérieure et d'augmenter le diamètre des orifices restants pour une perméabilité donnée du système (égale à la somme des sections efficaces des orifices et des canaux de passage d'air du système), ce qui facilite leur usinage et diminue leur coût de réalisation, et permet de réaliser un système d'injection de faible diamètre pour une turbine de petite taille.

Chaque système d'injection peut comprendre un venturi et un bol mélangeur situés en aval de la vrille, la vrille assurant une ventilation du venturi, par guidage du flux d'air sortant de la vrille le long de la surface interne du venturi.

De préférence, la vrille comprend à son extrémité aval un rebord périphérique cylindrique d'accrochage sur un venturi.

Chaque système d'injection peut comprendre des moyens de support et de centrage d'une tête d'injecteur, ces moyens de support comportant une surface cylindrique interne qui est destinée à entourer la tête de l'injecteur et qui est reliée à son extrémité aval à l'extrémité amont de plus petit diamètre de la surface tronconique précitée.

La présente invention concerne également une turbomachine, telle qu'un turboréacteur ou un turbopropulseur d'avion, caractérisée en ce qu'elle comprend une chambre annulaire de combustion telle que décrite ci-dessus.

L'invention sera mieux comprise et d'autres caractéristiques, détails et avantages de celle-ci apparaîtront plus clairement à la lecture de la description qui suit, faite à titre d'exemple non limitatif et en référence aux dessins annexés dans lesquels :
- la figure 1 est une demi-vue schématique en coupe axiale d'un diffuseur et d'une chambre annulaire de combustion de turbomachine, selon la technique antérieure ;
- la figure 2 est une vue schématique partielle en coupe axiale d'un injecteur de carburant pour une chambre de combustion de turbomachine ;
- la figure 3 est une vue à plus grande échelle du système d'injection de la figure 1 ;
- la figure 4 est une vue en coupe selon la ligne IV-IV de la figure 3 ;
- la figure 5 est une vue schématique partielle en perspective d'une tête d'injecteur et d'un système d'injection pour une chambre de combustion selon l'invention ; et
- les figures 6 et 7 représentent très schématiquement les orientations des sections des canaux de passage d'air des vrilles d'un système d'injection selon des variantes de réalisation de la chambre de combustion selon l'invention ;
- la figure 8 est une vue schématique en coupe axiale d'un système d'injection selon l'invention ;
- la figure 9 est une vue schématique en perspective du système d'injection de la figure 8, vu de l'amont et de côté ;
- la figure 10 est une vue schématique en perspective de la vrille du système d'injection de la figure 8, vue de l'aval et de côté ;
- la figure 11 est une vue de la face aval d'une vrille selon une variante de réalisation du système d'injection selon l'invention ; et
- la figure 12 est une vue correspondant à la figure 8 et représentant la variante de réalisation du système d'injection de la figure 11.

La figure 1 représente une chambre annulaire de combustion 10 d'une turbomachine, telle qu'un turboréacteur ou un turbopropulseur d'avion, cette chambre étant agencée en sortie d'un diffuseur 12, lui-même situé en sortie d'un compresseur (non représenté).

La chambre 10 comprend une paroi de révolution interne 14 et une paroi de révolution externe 16 qui sont reliées en amont par une paroi annulaire 18 de fond de chambre.

Un carénage annulaire 20 est fixé sur les extrémités amont des parois 14, 16 de la chambre et comprend des ouvertures 22 de passage d'air alignées avec des ouvertures 24 de la paroi 18 de fond de chambre dans lesquelles sont montés des systèmes 26 d'injection de carburant, le carburant étant amené par des injecteurs 28 régulièrement répartis autour de l'axe de la chambre.

Une partie du débit d'air 32 fourni par le compresseur et sortant du diffuseur 12 pénètre dans l'enceinte annulaire délimitée par le carénage 20, passe dans le système d'injection 26, et est ensuite mélangée au carburant amené par l'injecteur 28 et pulvérisé dans la chambre de combustion 10.

Chaque injecteur 28 comprend une tête 30 d'injection de carburant engagée dans un système d'injection 26 et alignée sur l'axe d'une ouverture 24 de la paroi de fond de chambre 18.

La figure 2 représente à plus grande échelle la tête 30 d'un injecteur de carburant 28 du type comprenant deux circuits de carburant, qui est décrite en détail dans la demande FR-A1-2 817 016 de la demanderesse.

Le premier circuit de carburant de l'injecteur 28 comprend un tube d'alimentation 34 dont une extrémité est engagée et fixée dans un alésage cylindrique 36 d'une pièce cylindrique 38 qui est elle-même montée à l'intérieur d'un manchon 40. Le carburant est amené par le tube dans l'alésage 36 de la pièce 38 puis circule dans des canaux hélicoïdaux 42 débouchant à l'extrémité libre aval de la pièce 38 pour mettre en rotation le carburant autour de l'axe longitudinal XX de la tête d'injecteur. L'extrémité libre aval du manchon 40 est située en aval de la pièce cylindrique 38 et comprend un orifice 43 d'éjection du carburant dont la partie d'extrémité aval est à section tronconique pour former une nappe de carburant en forme de cône ayant un angle d'ouverture A prédéterminé.

Le second circuit de carburant de l'injecteur 28 comprend un tube d'alimentation 44, coaxial au tube 34 et de diamètre supérieur, dont une extrémité est engagée et fixée dans un alésage cylindrique 46 de la pièce cylindrique 38, cet alésage 46 étant en communication fluidique avec des canaux hélicoïdaux 48 du manchon 40 précité. Ces canaux 48 sont formés par des gorges hélicoïdales externes formées sur une surface cylindrique externe du manchon 40 et fermées par un embout cylindrique 50 entourant la pièce cylindrique 38, le manchon 40 et les parties d'extrémités aval des tubes 34, 44.

Le carburant est mis en rotation autour de l'axe longitudinal XX lors de son passage dans les canaux 48 qui débouchent à l'extrémité aval du manchon 40. L'extrémité libre aval de l'embout 50 est située en aval du manchon 40 et comprend un orifice 52 d'éjection du carburant coaxial à l'orifice 42 et dont la partie d'extrémité aval est à section tronconique pour former une nappe de carburant en forme de cône ayant un angle d'ouverture B prédéterminé (B étant supérieur à A).

Chaque nappe de carburant produite par un injecteur 28 est formée d'une multitude de gouttes dont les vecteurs vitesses sont sensiblement tous orientés de la même façon par rapport à l'axe longitudinal XX de la tête d'injecteur. Les vecteurs vitesses de ces gouttes forment un angle β (beta) avec l'axe XX, cet angle β étant sensiblement égal à l'angle d'hélice des canaux hélicoïdaux 42 ou 48 précités qui délivrent la nappe de carburant. Les gouttes de carburant ont une taille comprise entre 10 et 100 microns environ.

Un système d'injection 26 de la technique antérieure, mieux visible en figure 3, comporte deux vrilles coaxiales, une vrille amont ou interne 54 et une vrille aval ou externe 56, qui sont séparées l'une de l'autre par un venturi 58 et qui sont reliées en amont à des moyens 60 de support de la tête 30 d'un injecteur 28, et en aval à un bol mélangeur 62 qui est monté axialement dans l'ouverture 24 de la paroi 18 de fond de chambre.

Les vrilles 54, 56 comprennent chacune une pluralité d'aubages s'étendant sensiblement radialement autour de l'axe XX des vrilles et régulièrement réparties autour de cet axe pour délivrer des flux d'air tourbillonnants en aval de la tête d'injection 30. Les aubes délimitent entre elles des canaux de passage d'air, qui sont inclinés ou incurvés autour de l'axe XX des vrilles.

Les moyens 60 de support de la tête d'injection 30 comprennent une bague 64 traversée axialement par la tête d'injection 30 et montée coulissante dans une douille 66 fixée sur la vrille interne 54. La bague 64 comprend un rebord annulaire 68 s'étendant radialement vers l'extérieur et logé dans une gorge annulaire de la douille 66, le diamètre interne de la gorge de la douille 66 étant supérieur au diamètre externe du rebord 68 de la bague 64.

Le rebord 68 de la bague 64 comporte des orifices de purge 70 sensiblement axiaux pour le passage d'un flux d'air destiné à balayer la tête 30 de l'injecteur pour éviter un retour de flamme vers l'injecteur en fonctionnement.

Le bol mélangeur 62 a une paroi sensiblement tronconique évasée vers l'aval et reliée à son extrémité aval à un rebord cylindrique 72, s'étendant vers l'amont et monté axialement dans l'ouverture 24 de la paroi 18 de fond de chambre. L'extrémité amont de la paroi tronconique du bol 62 est reliée à une pièce annulaire intermédiaire 74 fixée sur la vrille externe 56.

La paroi tronconique du bol 62 comporte une rangée annulaire d'orifices 76 de passage d'air, s'étendant autour de l'axe XX. Le bol 62 comporte en outre, au voisinage de son rebord 72, une seconde rangée annulaire d'orifices 78 de passage d'air, cet air étant destiné à venir impacter une collerette annulaire s'étendant radialement vers l'extérieur depuis l'extrémité aval de la paroi tronconique du bol.

Le venturi 58 a en section une forme sensiblement en L et comprend à son extrémité amont un rebord annulaire externe 80 s'étendant radialement vers l'extérieur et intercalé axialement entre les deux vrilles 54, 56. Le venturi 58 s'étend axialement vers l'aval à l'intérieur de la vrille externe 56 et sépare les écoulements d'air issus des vrilles interne 54 et externe 56.

Le venturi 58 délimite intérieurement une chambre de prémélange dans laquelle une partie du carburant injecté se mélange au flux d'air délivré par la vrille interne 54, ce prémélange air/carburant se mélangeant ensuite en aval du venturi au flux d'air provenant de la vrille externe 56 pour former un cône de carburant pulvérisé à l'intérieur de la chambre.

Comme cela est représenté en figure 4, le nombre d'aubages de la vrille interne 54 est différent de celui des orifices de purge 70 et les positions angulaires des orifices et des aubages autour de l'axe XX sont définies aléatoirement.

Dans la technique actuelle, les canaux des vrilles 54, 56 ont chacun une section en forme de carré ou de rectangle et comprennent une face amont 86 et une face aval 88, qui sont reliées entre elles par des faces latérales 90 s'étendant parallèlement à l'axe XX du système d'injection.

Le flux d'air 82 délivré par la vrille et celui sortant des orifices de purge 70 s'entrecroisent ce qui crée des recirculations 84 et des hétérogénéités azimutales du débit d'air d'alimentation du venturi 58, le cisaillement de la nappe de carburant par le flux d'air 68 n'est alors pas optimal.

L'invention permet de remédier à ces problèmes grâce à un système d'injection 126 tel que représenté en figure 5 dont les canaux 100 de la vrille 154 (amont dans le cas d'un système à deux vrilles) ont des sections allongées présentant un axe longitudinal parallèle aux faces latérales 190 des canaux et qui sont inclinés d'un angle β' par rapport à l'axe XX de la vrille, cet angle β' étant sensiblement égal (à +/-10° prés) à l'angle d'hélice β des canaux hélicoïdaux 48 précités de la tête d'injection 30 et aux vecteurs vitesses des gouttes de carburant de la nappe produite par ces canaux.

Le flux d'air délivré par la vrille 154 est parallèle et co-courant aux vecteurs vitesses des gouttes da carburant de la nappe, ce qui permet à ce flux d'air de cisailler la nappe en limitant les risques de recirculation du mélange air-carburant et de dépôt de coke sur le venturi (non représenté) situé en aval de la vrille.

Dans l'exemple représenté, les moyens de support 160 de la tête d'injecteur 30 sont formés d'une seule pièce avec la vrille 154 qui comporte à son extrémité aval un rebord périphérique externe 102 d'accrochage sur le venturi.

Les parois latérales 190 de chaque canal 100 de la vrille 154 sont reliées entre elles à leurs extrémités amont par une paroi amont perpendiculaire à l'axe XX. Les canaux 100 sont fermés en aval par une face radiale amont du venturi qui définit les parois aval des canaux 100, ces parois aval des canaux étant perpendiculaires à l'axe XX.

Les canaux 100 de la vrille 154 sont séparés les uns des autres par des aubages sensiblement radiaux qui sont percés d'orifices de purge 104 traversant la vrille sur toute sa dimension axiale. Ces orifices de purge 104 débouchent à leurs extrémités amont sur une face radiale amont de la vrille 154 et leurs extrémités aval communiquent avec des orifices correspondants du venturi pour le passage d'un flux d'air de purge sur la surface externe du venturi et la surface tronconique interne du bol mélangeur situé en aval du venturi, le venturi et le bol mélangeur du système d'injection selon l'invention étant similaires à ceux représentés en figure 3. Les orifices de purge 104 sont inclinés d'un même angle β' autour de l'axe XX.

Dans le cas ou le système d'injection selon l'invention comprend deux vrilles coaxiales et un bol mélangeur (comme c'est le cas en figure 3), les axes des sections des canaux des vrilles peuvent être orientés dans le même sens ou dans des sens contraires autour de l'axe XX, comme cela est représenté schématiquement aux figures 6 et 7.

Les sections transversales d'un canal de la vrille amont et d'un canal de la vrille aval sont schématiquement représentées aux figures 6 et 7 par des rectangles.

Dans la figure 6, les axes des sections des canaux des vrilles amont 254 et aval 256 sont orientés dans le même sens et délivrent des flux d'air co-courants aux vecteurs vitesses des gouttes de la nappe de carburant. L'angle β1 entre les axes des sections des canaux de la vrille amont 254 et l'angle XX est sensiblement égal, à +/-10° prés, à l'angle précité entre les vecteurs vitesses des gouttes et l'axe XX, et l'angle β2 entre les axes des sections des canaux de la vrille aval 256 et l'angle XX est égal à β1 ou différent de β1. Ce mode de réalisation de l'invention est particulièrement adapté pour un système d'injection dont le bol mélangeur comporte des orifices de passage d'air destiné à se mélanger au carburant en fonctionnement, c'est-à-dire des orifices du type de ceux référencés 76 en figure 3.

Dans la figure 7, les axes des sections des canaux des vrilles amont 354 et aval 356 sont orientés dans des sens contraires et délivrent respectivement des flux d'air à co-courant et à contre-courant des vecteurs vitesses des gouttes de la nappe de carburant. L'angle β1' entre les axes des sections des canaux de la vrille amont 354 et l'angle XX est sensiblement égal, à +/-10° prés, à l'angle précité entre les vecteurs vitesses des gouttes et l'axe XX, et l'angle β2' entre les faces latérales 390 des canaux de la vrille aval 256 et l'angle XX est sensiblement égal à β1'. Ce mode de réalisation de l'invention est particulièrement adapté pour un système d'injection dont le bol mélangeur ne comporte d'orifices de passage d'air destiné à se mélanger au carburant en fonctionnement, c'est-à-dire des orifices du type de ceux référencés 76 en figure 3. Le flux d'air délivré par la vrille aval est alors destiné à stabiliser la flamme dans la chambre de combustion.

Le système d'injection précité peut comprendre une vrille purgeuse destiné à la fois à balayer la tête de l'injecteur et la surface interne du venturi (et ainsi à assurer une fonction de purge) et à se mélanger au carburant amené par l'injecteur.

La vrille purgeuse selon l'invention comprend des aubages sensiblement radiaux dont les bords de fuite radialement interne sont inclinés d'amont en aval vers l'extérieur et s'étendent sur une surface tronconique évasée vers l'aval autour de l'axe A du système d'injection.

La vrille purgeuse contenue dans un plan radial. Les canaux de la vrille ont des faces radiales amont et aval qui sont sensiblement parallèles entre elles et à un plan transversal perpendiculaire à l'axe A du système d'injection.

Dans l'exemple représenté aux figures 8 à 10, les moyens 140 de support de la tête 130 de l'injecteur et la vrille amont 134 ou interne sont formés d'une seule pièce.

Les moyens de support 140 comporte une surface cylindrique interne 174 dont l'extrémité aval est reliée à l'extrémité amont de la surface tronconique 176 définie par les bords de fuite 178 des aubages 180 de la vrille 134. Comme cela est mieux visible en figure 10, le bord de fuite 178 de chaque aubage 180 comprend une surface incurvée concave vers l'intérieur et inclinée d'amont en aval vers l'extérieur.

Les moyens de support 140 comportent une paroi cylindrique 184 définissant intérieurement la surface cylindrique 174 précitée et reliée à son extrémité amont à une paroi tronconique 182 évasée vers l'amont, et à son extrémité aval à une paroi radiale 186 s'étendant vers l'extérieur.

Les aubages 180 de la vrille 134 sont reliés à leurs extrémités amont à la paroi radiale 186 des moyens de support 140. Les canaux 188 délimités par les aubages 180 de la vrille sont formés par des fentes débouchant axialement vers l'aval et obturées par une face radiale amont d'un venturi 138 séparant la vrille 134 du bol 142.

De plus, les aubages 180 comprennent à leurs extrémités aval un rebord périphérique externe 189 de forme cylindrique qui sert au centrage et à l'accrochage de la vrille sur le venturi 138. Chaque aubage 180 de la vrille 134 comporte un rebord périphérique externe en portion de cylindre (figures 9 et 10)

Comme cela est représenté en figure 8, les bords de fuite 178 des aubages de la vrille 134 s'étendent parallèlement à la surface périphérique externe de la nappe de carburant 191 qui est délivrée sous forme d'un cône par l'injecteur.

Dans le cas où l'injecteur est équipé de deux circuits de carburant, il peut fournir deux nappes de carburant coaxiales, une première nappe de carburant 192 en forme de cône ayant un angle d'ouverture α1 et une seconde nappe de carburant 191 coaxiale en forme de cône ayant un angle d'ouverture α2 (supérieur à α1). La première nappe de carburant 192 peut être optimisée au démarrage du moteur et pour le régime plein gaz et la seconde nappe 191 peut être optimisée pour la plage de régime allant du démarrage au plein gaz.

Avantageusement, les bords de fuite 178 des aubages 180 de la vrille 134 sont parallèles à la surface périphérique externe de la seconde nappe de carburant 191, et forme donc un angle α2 avec l'axe A, a2 étant par exemple compris entre 45 et 65°.

Les bords de fuite 178 des aubages 180 sont situés à une même distance de la surface périphérique externe de la nappe 191. La quantité de mouvement du flux d'air délivré par la vrille 134 est constante sur toute la dimension axiale de la vrille. Ce flux d'air cisaille la nappe de carburant 191 de manière identique sur toute la dimension axiale de la vrille. De plus, la partie 194 du flux d'air sortant au niveau des parties d'extrémité amont des bords de fuite 178 des aubages 180 est destinée à purger l'extrémité de la tête 130 de l'injecteur et à cisailler la nappe de carburant 191 sans perturbation.

Dans l'exemple représenté, les canaux 188 de la vrille 134 ont une section de forme carrée qui est constante sur toute la dimension radiale de la vrille.

Comme cela est visible aux figures 8 à 10, un orifice axial 196 de passage d'air est formé dans chaque aubage 180 et communique avec un orifice axial 197 de passage d'air du venturi 138. Les orifices 196 débouchent à leurs extrémités amont sur la face radiale amont de la paroi radiale 186 des moyens de centrage, et les orifices 197 débouchent à leurs extrémités aval radialement à l'extérieur du venturi 138. L'air 198 qui sort des orifices 197 est destiné à circuler sur la surface externe du venturi et à former un film d'air de purge de la surface radialement interne du bol 142, pour empêcher le dépôt de coke sur cette surface.

Le bol mélangeur 142 du système d'injection est monté en aval de la vrille 136 et comporte, comme dans la technique antérieure, une paroi sensiblement tronconique évasée vers l'aval et reliée à son extrémité aval à un rebord cylindrique 152, s'étendant vers l'amont. La paroi tronconique comporte une rangée annulaire d'orifices 156 de passage d'air, s'étendant autour de l'axe A. Le rebord 152 comporte une rangée annulaire d'orifices 158 de passage d'air, cet air étant destiné à venir impacter sur une collerette annulaire 159 s'étendant radialement vers l'extérieur depuis l'extrémité aval de la paroi tronconique du bol.

Les rangées d'orifices 156, 158 sont situées sur des circonférences dont les diamètres sont sensiblement égaux ou supérieurs au diamètre externe maximal des moyens de support 140 et de la vrille 134. Le flux d'air 161 qui alimente ces orifices ne contourne donc pas le système d'injection ce qui limite les perturbations de ce flux et optimise l'alimentation des orifices 156, 158.

L'invention permet (par la suppression des orifices de purge), pour une perméabilité donnée du système d'injection, d'optimiser avec précision le diamètre des orifices 156, 158 du bol mélangeur et les dimensions des canaux des vrilles 134, 136. Dans un cas particulier de réalisation de l'invention, les sections cumulées des orifices 158 du bol mélangeur et des canaux de la vrille externe 136 représente 20 à 30% de la perméabilité totale du système, les sections cumulées des orifices 156 du bol mélangeur et des canaux 188 de la vrille interne 134 représentant 70 à 80% de cette perméabilité. 70 à 80% du débit d'air alimentant le système d'injection est donc destiné à se mélanger au carburant amené par l'injecteur.

Dans la variante de réalisation des figures 11 et 12, le système d'injection diffère de celui précédemment décrit en ce que les canaux 288 de sa vrille interne 234 ont une section qui diminue radialement de l'extérieur vers l'intérieur.

La largeur L1 ou dimension circonférentielle de chaque canal 288 au niveau des extrémités aval des bords de fuite 276 des aubages 280 s'étendant de part et d'autre de ce canal, est supérieure à celle de ce même canal au niveau des extrémités amont des bords de fuite précités (figure 11).

La section de sortie de l'air au niveau des bords de fuite 276 des aubages 280 est donc plus importante au niveau des extrémités aval des bords de fuite qu'à leurs extrémités amont. Du fait que cette section est calibrante, la quantité de mouvement de l'air est plus importante à l'extrémité aval de la vrille qu'à son extrémité amont (flèches 294) et augmente de manière régulière entre son extrémité amont et son extrémité aval du fait de l'augmentation de la largeur de sortie des canaux entre ces extrémités.

Dans encore une autre variante non représentée, la section des canaux de la vrille interne du système d'injection peut avoir une forme rectangulaire ou trapézoïdale, et non pas carrée comme dans les exemples décrits ci-dessus. Dans le cas où cette section est trapézoïdale, chaque aube de la vrille peut avoir ses faces latérales qui convergent de l'aval vers l'amont.

## Revendications

1. Chambre annulaire (10) de combustion pour une turbomachine, comportant deux parois annulaires (14, 16) coaxiales, respectivement interne et externe, reliées à leurs extrémités amont par une paroi annulaire (18) formant un fond de la chambre, et une rangée annulaire d'injecteurs de carburant (28) dont les têtes (30) sont engagées dans des systèmes (126) d'injection de carburant montés dans des ouvertures (24) de la paroi de fond de chambre, chaque tête d'injecteur comportant au moins un canal hélicoïdal (42, 48) de passage de carburant pour la mise en rotation de ce carburant autour de l'axe longitudinal (XX) de la tête, et chaque système d'injection comportant au moins une vrille (154) coaxiale à la tête d'injecteur et comportant des canaux (100) sensiblement radiaux de passage d'air à section allongée présentant un axe longitudinal, **caractérisée en ce que**:
- les axes longitudinaux des sections des canaux (100) sont inclinés par rapport à l'axe longitudinal de la vrille, d'un angle (β') qui est sensiblement égal à l'angle d'hélice (β) du canal hélicoïdal précité de la tête d'injecteur, à +/- 10° près, et qui sont orientés dans le même sens que ce canal autour de l'axe longitudinal de la vrille, et
- les canaux (100) de la vrille (154) sont séparés les uns des autres par des aubages, chacun de ces aubages comprenant au moins un orifice (104) traversant, de passage d'air, qui est incliné par rapport à l'axe longitudinal (XX) de la vrille d'un même angle (β') et dans le même sens que les axes des sections des canaux situés de part et d'autre de cet aubage.

2. Chambre selon la revendication 1, **caractérisée en ce que** les axes des sections des canaux (100) de la vrille (154) sont inclinés d'un angle (β') compris entre 20 et 40° environ par rapport à l'axe longitudinal (XX) de la vrille.

3. Chambre selon la revendication 1 ou 2, **caractérisée en ce que** chaque injecteur de carburant (28) comporte un circuit de carburant d'alimentation d'un premier canal hélicoïdal (42) et un autre circuit indépendant de carburant d'alimentation d'un second canal hélicoïdal (48) de diamètre supérieur au premier canal hélicoïdal, les axes des sections des canaux de la vrille étant inclinés d'un même angle et dans le même sens que ce second canal hélicoïdal.

4. Chambre selon l'une des revendications précédentes, **caractérisée en ce que** chaque canal (100) de la vrille (154) a une section en forme de carré, de rectangle ou de losange.

5. Chambre selon l'une des revendications précédentes, **caractérisée en ce que** chaque système d'injection comprend deux vrilles, respectivement amont (254) et aval (256), et un bol mélangeur comportant au moins une rangée annulaire d'orifices de passage d'air destiné à se mélanger au carburant, les axes des sections des canaux de la vrille amont étant inclinés d'un même angle (β1) et dans le même sens que le canal hélicoïdal de la tête d'injecteur, et les axes des sections des canaux de la vrille aval étant orientés dans le même sens que le canal hélicoïdal de la tête d'injecteur autour de l'axe longitudinal de la vrille.

6. Chambre selon l'une des revendications 1 à 4, **caractérisée en ce que** chaque système d'injection comprend deux vrilles, respectivement amont (354) et aval (356), et un bol mélangeur dépourvu d'orifices de passage d'air destiné à se mélanger au carburant, les axes des sections des canaux de la vrille amont étant inclinés d'un même angle (β1') et dans le même sens que le canal hélicoïdal de la tête d'injecteur, et les axes des sections des canaux de la vrille aval étant orientés dans le sens contraire au canal hélicoïdal de la tête d'injecteur autour de l'axe longitudinal de la vrille.

7. Chambre selon l'une des revendications précédentes, **caractérisée en ce que** les canaux sont contenus dans un plan radial, les bords de fuite (178) ou extrémités radialement internes des aubages s'étendant sur une surface tronconique évasée vers l'aval autour de l'axe longitudinal du système d'injection.

8. Chambre selon l'une des revendications précédentes, **caractérisée en ce que** chaque système d'injection comprend un venturi (138) et un bol mélangeur (142) situés en aval de la vrille, la vrille assurant une ventilation du venturi, par guidage du flux d'air sortant de la vrille le long de la surface interne du venturi.

9. Chambre selon l'une des revendications 1 à 7, **caractérisée en ce que** la vrille (134,154) comprend à son extrémité aval un rebord périphérique cylindrique (189) d'accrochage sur un venturi (138).

10. Chambre selon la revendication 9, **caractérisée en ce que** chaque système d'injection comprend un dit venturi (138) et un bol mélangeur (142) situés en aval de la vrille, la vrille assurant une ventilation du venturi, par guidage du flux d'air sortant de la vrille le long de la surface interne du venturi.

11. Chambre selon la revendication 10, **caractérisée en ce que** les orifices (104) des aubages communiquent avec des orifices traversants formés dans le venturi pour le passage d'un flux d'air destiné à s'écouler le long de la surface externe du venturi et de la surface interne du bol.

12. Chambre selon l'une des revendications précédentes, **caractérisée en ce que** chaque système d'injection comprend des moyens (140) de support et de centrage d'une tête d'injecteur (28), ces moyens de support comportant une surface cylindrique interne (174) qui est destinée à entourer la tête (130) de l'injecteur et qui est reliée à son extrémité aval à l'extrémité amont de plus petit diamètre de la surface tronconique précitée.

13. Turbomachine, telle qu'un turboréacteur ou un turbopropulseur d'avion, **caractérisée en ce qu'**elle comprend une chambre annulaire (10) de combustion selon l'une des revendications précédentes.

## Patentansprüche

1. Ringförmige Brennkammer (10) für ein Turbotriebwerk, enthaltend zwei koaxiale ringförmige Wände (14, 16), nämlich eine innere und eine äußere, die an ihren stromaufwärtigen Enden durch eine ringförmige Wand (18) verbunden sind, die einen Boden der Kammer bildet, und eine ringförmige Reihe von Kraftstoffinjektoren (28), deren Köpfe (30) in Kraftstoffeinspritzsysteme (126) eingreifen, die in Öffnungen (24) in der Bodenwand der Kammer montiert sind, wobei jeder Injektorkopf mindestens einen schraubenförmigen Kraftstoffdurchlasskanal (42, 48) zum Versetzen des Kraftstoffs in Drehung um die Längsachse (XX) des Kopfes aufweist, und jedes Einspritzsystem mindestens einen Verwirbler (154) umfasst, der koaxial zum Injektorkopf verläuft und im Wesentlichen radiale Luftdurchlasskanäle (100) mit länglichen Querschnitt umfasst, die eine Längsachse aufweisen,
**dadurch gekennzeichnet, dass**
- die Längsachsen der Abschnitte der Kanäle (100) in Bezug auf die Längsachse des Verwirblers um einen Winkel (β') geneigt sind, der auf +/- 10° genau im Wesentlichen gleich dem Steigungswinkel (β) des vorgenannten schraubenförmigen Kanals des Injektorkopfes ist, und die in der gleichen Richtung wie dieser Kanal um die Längsachse des Verwirblers ausgerichtet sind, und
- die Kanäle (100) des Verwirblers (154) durch Schaufeln voneinander getrennt sind, wobei jede dieser Schaufeln mindestens eine durchgehende Luftdurchlassöffnung (104) aufweist, die bezüglich der Längsachse (XX) des Verwirblers um den gleichen Winkel (β') und in der gleichen Richtung wie die Achsen der Kanalabschnitte, die sich beiderseits dieser Schaufel befinden, geneigt ist.

2. Kammer nach Anspruch 1, **dadurch gekennzeichnet, dass** die Achsen der Abschnitte der Kanäle (100) des Verwirblers (154) um einem Winkel (β') zwischen etwa 20° und 40° gegenüber der Längsachse (XX) des Verwirblers geneigt sind.

3. Kammer nach Anspruch 1 oder 2, **dadurch gekennzeichnet, dass** jeder Kraftstoffinjektor (28) einen Kraftstoffkreislauf zur Versorgung eines ersten schraubenförmigen Kanals (42) und einen weiteren unabhängigen Kraftstoffkreislauf zur Versorgung eines zweiten schraubenförmigen Kanals (48) mit größerem Durchmesser als der erste schraubenförmige Kanal aufweist, wobei die Achsen der Kanalabschnitte des Verwirblers um den gleichen Winkel und in der gleichen Richtung wie dieser zweite schraubenförmige Kanal geneigt sind.

4. Kammer nach einem der vorangehenden Ansprüche, **dadurch gekennzeichnet, dass** jeder Kanal (100) des Verwirblers (154) einen Querschnitt in Form eines Quadrats, Rechtecks oder einer Raute aufweist.

5. Kammer nach einem der vorangehenden Ansprüche, **dadurch gekennzeichnet, dass** jedes Einspritzsystem zwei Verwirbler, nämlich einen stromaufwärtigen (254) und einen stromabwärtigen (256), aufweist und eine Mischschale enthält, die mindestens eine ringförmige Reihe von Luftdurchlassöffnungen für Luft aufweist, die dazu bestimmt ist, sich mit dem Kraftstoff zu vermischen, wobei die Achsen der Kanalabschnitte des stromaufwärtigen Verwirblers im gleichen Winkel (β1) und in der gleichen Richtung geneigt sind wie der schraubenförmige Kanal des Injektorkopfes, und die Achsen der Kanalabschnitte des stromabwärtigen Verwirblers in der gleichen Richtung wie der schraubenförmige Kanal des Injektorkopfes um die Längsachse des Verwirblers ausgerichtet sind.

6. Kammer nach einem der Ansprüche 1 bis 4, **dadurch gekennzeichnet, dass** jedes Einspritzsystem zwei Verwirbler, nämlich einen stromaufwärtigen (354) und einen stromabwärtigen (356), aufweist und eine Mischschale ohne Luftdurchlassöffnungen für Luft zum Vermischen mit dem Kraftstoff umfasst, wobei die Achsen der Kanalabschnitte des stromaufwärtigen Verwirblers im gleichen Winkel (β1') und in der gleichen Richtung wie der schraubenförmige Kanal des Injektorkopfes geneigt sind und die Achsen der Kanalabschnitte des stromabwärtigen Verwirblers in entgegengesetzter Richtung zum schraubenförmigen Kanal des Injektorkopfes um die Längsachse des Verwirblers ausgerichtet sind.

7. Kammer nach einem der vorangehenden Ansprüche, **dadurch gekennzeichnet, dass** die Kanäle in einer radialen Ebene enthalten sind, wobei sich die Hinterkanten (178) bzw. radial inneren Enden der Schaufeln über eine kegelstumpfförmige Fläche erstrecken, die sich stromabwärts um die Längsachse des Einspritzsystems erweitert.

8. Kammer nach einem der vorangehenden Ansprüche, **dadurch gekennzeichnet, dass** jedes Einspritzsystem ein Venturirohr (138) und eine Mischschale (142) aufweist, die stromabwärts des Verwirblers angeordnet sind, wobei der Verwirbler eine Belüftung des Venturirohrs durch Führen des aus dem Verwirbler austretenden Luftstroms entlang der Innenfläche des Venturirohrs sicherstellt.

9. Kammer nach einem der Ansprüche 1 bis 7, **dadurch gekennzeichnet, dass** der Verwirbler (134, 154) an seinem stromabwärtigen Ende einen zylindrischen Umfangsrand (189) zur Befestigung an dem Venturirohr (138) aufweist.

10. Kammer nach Anspruch 9, **dadurch gekennzeichnet, dass** jedes Einspritzsystem ein Venturirohr (138) und eine Mischschale (142) aufweist, die stromabwärts des Verwirblers angeordnet sind, wobei der Verwirbler eine Belüftung des Venturirohrs durch Führen des aus dem Verwirbler austretenden Luftstroms entlang der Innenfläche des Venturirohrs sicherstellt.

11. Kammer nach Anspruch 10, **dadurch gekennzeichnet, dass** die Öffnungen (104) der Schaufeln mit Durchgangsöffnungen kommunizieren, die in dem Venturirohr zum Durchlassen eines Luftstroms ausgebildet sind, der dazu bestimmt ist, entlang der Außenfläche des Venturirohrs und der Innenfläche der Schale zu strömen.

12. Kammer nach einem der vorangehenden Ansprüche, **dadurch gekennzeichnet, dass** jedes Einspritzsystem Mittel (140) zum Tragen und Zentrieren eines Injektorkopfes (28) umfasst, wobei diese Tragmittel eine zylindrische Innenfläche (174) aufweisen, die dazu bestimmt ist, den Kopf (130) des Injektors zu umgeben, und die an ihrem stromabwärtigen Ende mit dem stromaufwärtigen Ende der vorgenannten kegelstumpfförmigen Fläche mit kleinerem Durchmesser verbunden ist.

13. Turbotriebwerk, wie etwa Turbostrahltriebwerk oder Turboprop-Triebwerk für Flugzeuge, **dadurch gekennzeichnet, dass** es eine ringförmige Brennkammer (10) nach einem der vorangehenden Ansprüche aufweist.

## Claims

1. An annular combustion chamber (10) for a turbine engine, having two coaxial annular walls (14, 16), respectively an inner annular wall and an outer annular wall, connected together at their upstream ends by an annular wall (18) forming a chamber end wall, and an annular row of fuel injectors (28) having heads (30) engaged in fuel injection systems (126) mounted in openings (24) in the chamber end wall, each injector head including at least one fuel-passing helical channel (42, 48) for causing fuel to rotate about the longitudinal axis (XX) of the head, and each injection system having at least one swirler (154) on the same axis as the injector head and having substantially radial air-passing channels (100) of elongate section having respective longitudinal axes, the combustion chamber being **characterized in that**:
- the longitudinal axes of the sections of the channels (100) are inclined relative to the longitudinal axis of the swirler at an angle (β') that is substantially equal to the helix angle (β) of the above-mentioned helical channel of the injector head, to within ±10°, and which are oriented in the same direction as said channel about the longitudinal axis of the swirler, and,
- the channels (100) of the swirler (154) are separated from one another by vanes, each of the vanes having at least one air-passing through orifice (104) that is inclined relative to the longitudinal axis (XX) of the swirler by the same angle (β') and in the same direction as the axes of the sections of the channels situated on either side of the vane

2. The chamber according to claim 1, **characterized in that** the axes of the sections of the channels (100) of the swirler (154) are inclined at an angle (β') lying in the range 20° to 40° approximately relative to the longitudinal axis (XX) of the swirler.

3. A chamber according to claim 1 or claim 2, **characterized in that** each fuel injector (28) has a fuel circuit feeding a first helical channel (42) and another fuel circuit that is independent and that feeds a second helical channel (48) of diameter greater than the diameter of the first channel, the axes of the sections of the swirler channels being inclined at the same angle and in the same direction as the second helical channel.

4. The chamber according to any preceding claim, **characterized in that** each channel (100) of the swirler (154) has a section of a shape that is square, rectangular, or lozenge-shaped.

5. The chamber according to any preceding claim, **characterized in that** each injection system has two swirlers, respectively an upstream swirler (254) and a downstream swirler (256), and a mixer bowl having at least one annular row of air-passing orifices for passing air that is to mix with the fuel, the axes of the sections of the upstream swirler channels being inclined at the same angle (β1) and in the same direction as the helical channel of the injector head, and the axes of the sections of the downstream swirler channels being oriented about the longitudinal axis of the swirler in the same direction as the helical channel of the injector head.

6. The chamber according to any one of claims 1 to 4, **characterized in that** each injection system has two swirlers, respectively an upstream swirler (354) and a downstream swirler (356), and a mixer bowl having no air-passing orifices for passing air to be mixed with the fuel, the axes of the sections of the upstream swirler channels being inclined at the same angle (β1') and in the same direction as the helical channel of the injector head, and the axes of the sections of the downstream swirler channels being oriented about the longitudinal axis of the swirler in a direction opposite to the helical channel of the injector head.

7. The chamber according to any preceding claim, **characterized in that** the channels are contained in a radial plane, the trailing edges (178) or radially inner ends of the vanes extending over a frustoconical surface flaring downstream around the longitudinal axis of the injection system.

8. The chamber according to any preceding claim, **characterized in that** each injection system may comprise a Venturi (138) and a mixer bowl (142) situated downstream from the swirler, the swirler serving to ventilate the Venturi by guiding the stream of air leaving the swirler along the inner surface of the Venturi.

9. The chamber according to any of claims 1 to 7, **characterized in that** the swirler (134,154) has a cylindrical peripheral rim (189) at its downstream end for attaching to a Venturi (138).

10. The chamber according to claim 9, **characterized in that** each injection system may comprise a said Venturi (138) and a mixer bowl (142) situated downstream from the swirler, the swirler serving to ventilate the Venturi by guiding the stream of air leaving the swirler along the inner surface of the Venturi.

11. The chamber according to claim 9, **characterized in that** the orifices (104) of the vanes communicate with through orifices formed in the Venturi for passing a stream of air that is to flow along the outer surface of the Venturi and the inner surface of the bowl.

12. The chamber according to any preceding claim, **characterized in that** each injection system comprise support and centering means (140) for an injector head (28), said support and centering means comprising an inner cylindrical surface (174) that is to surround the head (130) of the injector and that is connected at its downstream end to the smaller-diameter upstream end of the above-mentioned frustoconical surface.

13. A turbine engine, such as an airplane turboprop or turbojet, **characterized in that** it includes an annular combustion chamber (10) according to any preceding claim.
